# EUROPÄISCHE PATENTSCHRIFT

(11) **EP 0 659 554 B1**
(45) Veröffentlichungstag und Bekanntmachung des Hinweises auf die Patenterteilung: **10.06.1998**
(21) Anmeldenummer: 94120168.3
(22) Anmeldetag: 20.12.1994
(51) Int. Cl.: B41F 13/36, B41F 5/24

(54) **Druckwerk für eine Rotationsdruckmaschine**
Printing unit for a rotary printing machine
Groupe imprimant pour une rotative

(30) Priorität: 24.12.1993 DE 4344365
(43) Veröffentlichungstag der Anmeldung: 28.06.1995
(73) Patentinhaber: KOENIG & BAUER-ALBERT AKTIENGESELLSCHAFT, 97080 Würzburg (DE)
(72) Erfinder: Weis, Anton, D-64653 Lorsch (DE)

(56) Entgegenhaltungen:
- EP-A- 0 234 456
- EP-A- 0 277 545
- DE-A- 1 253 282
- US-A- 3 196 788

## Beschreibung

Die Erfindung betrifft ein Druckwerk für eine Rotationsdruckmaschine entsprechend dem Oberbegriff des Patentanspruches 1.

Durch die EP 02 34 456 A2 ist ein Zusatzdruckwerk, z. B. für Flexodruck, auch "Imprinter" genannt, bekanntgeworden, bei welchem zwei Formzylinder seitengestellfest gelagert sind. Jedem Formzylinder ist ein Aniloxzylinder in Verbindung mit einer Farbauftragsvorrichtung zugeordnet, wobei jeder Aniloxzylinder separat an den Formzylinder anstellbar ist. Desgleichen ist ein alternativ an jeden Formzylinder anstellbarer sowie schwenkbar gelagerter Gegendruckzylinder vorgesehen. Es ist nur jeweils ein Formzylinder in Verbindung mit dem Gegendruckzylinder und einem Aniloxzylinder mit einer Farbauftragsvorrichtung in Betrieb, wobei der zweite, nicht in Betrieb befindliche Formzylinder gereinigt oder ausgetauscht werden kann.

Nachteilig bei diesem Druckwerk ist, daß während des Betriebszustandes auftretende Biegeschwingungen trotz hydraulische wirkender Aristellmittel nicht vollständig abgebaut werden können, insbesondere wenn weiche Druckplatten, wie für Flexodruckverfahren üblich, auf dem Formzylinder aufgebracht sind.

Der Erfindung liegt die Aufgabe zugrunde, ein Druckwerk für eine Rotationsdruckmaschine, insbesondere einen "Imprinter" zu schaffen, bei welchem auch während des Betriebes des Druckwerkes ein leichtgängiges, spielfreies Anstellen oder Nachstellen der Zylinder gegeneinander ermöglicht wird.

Erfindungsgemäß wird diese Aufgabe durch die Merkmale des kennzeichnenden Teils des Anspruches 1 gelöst.

Durch die Erfindung sind nachfolgende Vorteile erzielbar: Durch die Anordnung von Stützscheiben ist ein schnelles und spielfreies Anstellen von Zylindern an einen gestellfesten Zylinder möglich. Auch während des Betriebes des Druckwerkes kann ein leichtgängiges Nachstellen der anstellbaren Zylinder stattfinden, da die Krafteinwirkung auf eine Stützscheibe des Formzylinders jeweils nur von einer Seite erfolgt. Ein Nachstellen von Zylindern ist insbesondere bei der Verwendung von flexiblen Hochdruck-Druckplatten auf dem Formzylinder infolge Abnutzungserscheinungen der Druckplatte erforderlich. Die Auswirkungen von sogenannten "Kanalschlägen" werden vermieden. Infolge der Austauschbarkeit der gestellfest gelagerten Formzylinder ist das Druckwerk ebenfalls formatvariabel ausgebildet.

Die Erfindung wird nachfolgend an einem Ausführungsbeispiel näher erläutert. Die zugehörigen Zeichnungen zeigen in
- Fig. 1: eine Vorderansicht auf ein erfindungsgemäßes Druckwerk in einer Teildarstellung,
- Fig. 2: einen Schnitt II - II nach Fig. 1.

Zwei Formzylinder 1, 2 zur Aufnahme von Druckplatten 3 sind über ihre Achszapfen 4, 6 in Seitengestellen 7, 8 in zwei verschiedenen von einander beabstandeten senkrechten sowie parallel zueinander verlaufenden Ebenen 9, 11 gelagert, wobei das zweite Seitengestell 8 in Fig. 2 angedeutet ist. Unterhalb der Formzylinder 1, 2 ist ein in der jeweiligen senkrechten Ebene 9, 11 zu Pfeilrichtung B höhenverstellbarer Schlitten 12, 13 angeordnet, welcher jeweils eine Farbauftragswalze, insbesondere Rasterwalze 14, 16 über ihre Achszapfen 17, 18 aufnimmt. Jede Rasterwalze 14, 16 ist an einen gestellfest gelagerten Formzylinder 1, 2 anstellbar. Oberhalb von Rotationsachsen 19, 21 der Formzylinder 1, 2 ist über seinen Achszapfen 22 (es ist nur ein linker Achszapfen 22 dargestellt, so wie bei den anderen Zylindern 1, 2 und Walzen 14, 16 auch) in einer dritten senkrechten Ebene 23 ein Gegendruckzylinder 24 angeordnet, welcher mit seinem Umfang wahlweise an einen der beiden Formzylinder 1, 2 anstellbar ist. Die dritte, senkrechte Ebene 23 befindet sich mittig zwischen den zwei senkrechten Ebene 9, 11 der Formzylinder 1, 2. Dazu ist der Gegendruckzylinder 24 über seine Achszapfen 22 in einer seitengestellfesten Halterung 26 mittels einer Exzenterlagerung 25 schwenkbar gelagert. Die Formzylinder 1, 2 sowie die Rasterwalzen 14, 16 sind jeweils über ihre Achszapfen 4, 6; 17, 18 und nichtdargestellte Getriebe antreibbar. Unterhalb jeder Rasterwalze 14, 16 ist eine Farbauftragseinrichtung, z. B. Kammerrakel 29, 31 angeordnet.

Jeder Formzylinder 1; 2 weist auf seinem Achszapfen 4, 6 eine Stützscheibe 33, 49; 52, 34 auf, welche konzentrisch zur Rotationsachse 19; 21 des Formzylinders 1; 2 angeordnet ist. Die Stützscheibe 33, 49; 52, 34 besteht zweckmäßigerweise aus einem Kugellager, welches mit seinem Innenring auf dem Achszapfen 19; 21 des Formzylinder 1; 2 aufgepreßt ist und dessen Außenring als Stützscheibe fungiert. Ein Innenring 35 und ein Außenring 40 ist am Beispiel der konzentrischen Stützscheibe 34 gezeigt. Der Achszapfen 22 des Gegendruckzylinders 24 weist zwischen der Halterung 26 und der Stirnseite 36 des Gegendruckzylinders 24 zwei in axialer Richtung des Gegendruckzylinders 24 hintereinander aufgebrachte Stützscheiben 37, 38 auf, welche ebenfalls aus nicht näher bezeichneten Kugellagern bestehen, der Außenring jedoch eine Exzentrizität 27, 28 zur Rotationsachse 39 des Gegendruckzylinders 24 aufweist. Die Exzentrizität 27, 28 ist jeweils "sichelförmig" ausgebildet, d. h. sie ergibt sich aus der Differenz eines Radius r2 zu r1 der Stützscheibe 37, 38, wobei r2 größer ist als r1. Man kann auch sagen, die Hüllkurve der Stützscheiben 37, 38 weisen eine Exzentrizität 27, 28 auf. Dabei fluchtet eine zum Gegendruckzylinder 24 stirnseitennahe Stützscheibe 37 mit der zentrischen Stützscheibe 33 des linken Formzylinders 1 (Fig. 2) und eine zum Gegendruckzylinder 24 stirnseitenferne Stützscheibe 38 mit der zentrischen Stützscheibe 34 des rechten Formzylinders 2. Die auf dem Achszapfen 22 des Gegendruckzylinders 24 aufgebrachten exzentrischen Stützscheiben 37; 38 weisen ebenfalls an ihrem Umfang eine Verzahnung 41; 42 auf, wobei die Verzahnung 41 der stirnseitenfernen Stützscheibe 38 mit einem Zahnrad 43 eines Antriebsmotors 46 und die Verzahnung 42 der stirnseitennahen, exzentrischen Stützscheibe 37 mit einem Zahnrad 44 eines Antriebsmotors 47, z. B. Stellmotors, kämmt. Der besseren Anschaulichkeit halber wurde die Halterung 26 deswegen unterhalb der Zahnräder 43, 44 nur gestrichelt angedeutet.

Unterhalb der Formzylinder 1; 2 befinden sich die Rasterwalzen 14; 16, welche auf ihren Achszapfen 17; 18 ebenfalls jeweils nicht näher bezeichnete Stützscheiben 48; 51 aufweisen analog der Art, wie bei den exzentrischen Stützscheiben 37; 38 beschrieben. Dabei arbeitet die exzentrische Stützscheibe 48, welche auf den Achszapfen 17 der Rasterwalze 14 aufgebracht ist mit einer auf dem Achszapfen 4 des Formzylinders 1 stirnseitenfern aufgebrachten konzentrischen Stützscheibe 49 zusammen. Andrerseits arbeitet eine auf dem Achszapfen 18 der Rasterwalze 16 befindlicher exzentrische Stützscheibe 51 mit einer zweiten, auf dem Achszapfen 6 in der Nähe des Seitengestells 7 befindlichen konzentrischen Stützscheibe 52 zusammen. Zwischen den Rotationsachsen 53, 54 der Rasterwalzen 14, 16 und den Stützscheiben 48, 51 besteht jeweils eine Exzentrizität 50, 55 auf der Seite der Stützscheiben 48, 51, die dem Formzylinder 1; 2 zugewandt ist. Auf den Stützscheiben 48, 51 befindet sich ebenfalls eine Verzahnung 56, 57, welche jeweils mit einem Zahnrad 58, 59 kämmt, welches jeweils mit einem Antriebsmotor 61, 62 formschlüssig verbunden ist. Das bei der Exzentrizität 27, 28 Gesagte trifft auch für die Exzentrizität 50, 55 zu.

Während des Betriebszustandes, bei welchem der Gegendruckzylinder 24 an den linken Formzylinder 1 angestellt ist sowie die Rasterwalze 14 an den Formzylinder 1 angestellt ist, wirkt folgender Kräftezug: Die konzentrische Stützscheibe 33 ist kraftschlüssig in Kontakt mit der exzentrisch anstellbaren stirnseitennahen Stützscheibe 37 des Gegendruckzylinder 24. Weiterhin ist die konzentrische Stützscheibe 49 des Formzylinders 1 kraftschlüssig in Kontakt mit der exzentrischen Stützscheibe 48 der Rasterwalze 14, so daß bei Abrieb einer Druckplatte (nicht gezeigt auf Formzylinder 1) ein Nachstellen des Gegendruckzylinders 24 sowie der Rasterwalze 14 erfolgen kann, indem die Exzentrizität 27, 28 der Stützscheiben 37, 48 vergrößert wird, nach dem die Antriebsmotoren 47, 61 eingeschaltet werden. Dadurch, daß jeweils nur zwei Stützscheiben 33, 37; 48, 49 gegeneinanderwirken (paarweise), sind nur geringe Kräfte erforderlich, um ein Nachstellen der Zylinder 14, 24 an den Formzylinder 1 zu bewirken. Dabei drehen sich die Achszapfen 4, 17, 22 der Zylinder 1, 14, 24 jeweils zusammen mit den Innenringen (z. B. bei Stützscheibe 34 mit Innenring 35 dargestellt), während die Außenringe (dargestellt mit Außenring 40 bei Stützscheibe 34) aufeinander stehen, d. h. sich bei paarweisen gegenseitigen Aufeinanderpressen nicht bewegen.

Soll nun der rechte Formzylinder 2 in Betrieb genommen werden, so wird die Halterung 26 mittels der Exzenterlagerung 25 nach rechts gestellt (Fig. 2), so daß sich der Umfang des Gegendruckzylinders 24 mit dem Umfang des Formzylinders 2 berührt. Weiterhin hat die exzentrische Stützscheibe 38 des Gegendruckzylinders 24 kraftschlüssigen Kontakt mit der konzentrischen Stützscheibe 34 des Formzylinders 2. Die sich ebenfalls auf dem Achszapfen 6 des Formzylinders 2 befindliche konzentrische Stützscheibe 52 hat kraftschlüssigen Kontakt mit der exzentrischen Stützscheibe 51 der rechten Rasterwalze 16, so daß immer nur zwei Stützscheiben 38, 34; 52, 51 aufeinander wirken, wodurch eine leichte Einstellbarkeit des Gegendruckzylinders 24 sowie der Rasterwalze 16 an den Formzylinder 2 gegeben ist. Die Verzahnungen 41, 42, 56, 57 der Stützscheiben 38, 37, 48, 51 betragen jeweils ca. 30 Bogengrad auf dem Umfang des jeweiligen Außenringes.

Es versteht sich, daß die in Fig. 1 nicht dargestellte Seite der Zylinder 1, 2, 14, 16, 24 mit den Achszapfen ebenso mit Stützscheiben, sowohl exzentrischen für anstellbare Zylinder und konzentrische für gestellfeste Zylinder, versehen sind, wie vorstehend beschrieben wurde. Das Gleiche gilt für die Antriebe der exzentrischen Stützscheiben.

Es ist auch möglich, die konzentrischen Stützscheiben 33, 34, 49, 52 so auszubilden, daß von ihrer Kreisform rechts und links ein Kreisabschnitt weggenommen wird, wobei die Sekanten der Kreisabschnitte parallel zueinander verlaufen. Mittels gestellfeste, nicht dargestellter Halteeinrichtungen werden diese Stützscheiben 33, 34, 49, 52 dann gegen Verdrehen gesichert. Die Achszapfen 4, 6 sind dann z. B. in Gleitlagern der konzentrischen Stützscheiben 33, 34, 49, 52 gelagert. Dies gilt sinngemäß auch für die Ausbildung der Stützscheiben 48, 51, 37, 38.

### Teileliste

- 1: Formzylinder
- 2: Formzylinder
- 3: Druckplatte
- 4: Achszapfen (1)
- 5: -
- 6: Achszapfen (2)
- 7: Seitengestell
- 8: Seitengestell
- 9: Ebene, senkrecht (1)
- 10: -
- 11: Ebene, senkrecht (2)
- 12: Schlitten
- 13: Schlitten
- 14: Rasterwalze (9)
- 15: -
- 16: Rasterwalze (11)
- 17: Achszapfen (14)
- 18: Achszapfen (16)
- 19: Rotationsachse (1)
- 20: -
- 21: Rotationsachse (2)
- 22: Achszapfen (24)
- 23: Ebene, senkrecht (24)
- 24: Gegendruckzylinder
- 25: -
- 26: Halterung
- 27: Exzentrizität (37)
- 28: Exzentrizität (38)
- 29: Kammerrakel (14)
- 30: -
- 31: Kammerrakel (16)
- 32: Druckplatte
- 33: Stützscheibe, konzentrisch (1)
- 34: Stützscheibe, konzentrisch (2)
- 35: Innenring (34)
- 36: Stirnseite (24)
- 37: Stützscheibe, exzentrisch, stirnseitennah (24, 33)
- 38: Stützscheibe, exzentrisch, stirnseitenfern (24, 34)
- 39: Rotationsachse (24)
- 40: Außenring (34)
- 41: Verzahnung (38)
- 42: Verzahnung (37)
- 43: Zahnrad (41)
- 44: Zahnrad (42)
- 45: -
- 46: Antriebsmotor (43)
- 47: Antriebsmotor (44)
- 48: Stützscheibe, exzentrisch (14)
- 49: Stützscheibe, konzentrisch (1)
- 50: Exzentrizität (48)
- 51: Stützscheibe, exzentrisch (16)
- 52: Stützscheibe, konzentrisch (2)
- 53: Rotationsachse (14)
- 54: Rotationsachse (16)
- 55: Exzentrizität (51)
- 56: Verzahnung (48)
- 57: Verzahnung (51)
- 58: Zahnrad (61)
- 59: Zahnrad (62)
- 60: -
- 61: Antriebsmotor (58)
- 62: Antriebsmotor (59)
- A: Ansicht
- B: Bewegungsrichtung, Schlitten (12, 13)
- r1: Radius Stützscheibe (37, 38)
- r2: Radius Exzentrizität (27, 28)

## Patentansprüche

1. Druckwerk für eine Rotationsdruckmaschine zur Durchführung eines fliegenden Druckplattenwechsels mit einem ersten und einem zweiten Formzylinder (1; 2), jeweils einer an die Formzylinder (1; 2) wirkenden Farbauftragswalze (14; 16) sowie einem wahlweise gegen einen der beiden Formzylinder (1; 2) anstellbaren Gegendruckzylinder (24), dadurch gekennzeichnet, daß auf sämtlichen Achszapfen (4, 6; 17, 18; 22) aller Zylinder (1, 2; 14, 16; 24) zumindest jeweils eine Stützscheibe (33, 34, 49, 52; 48, 51; 37, 38) angeordnet ist, in welcher der jeweilige Achszapfen (4; 6; 17; 18; 22) rotierbar gelagert ist, daß auf jedem Achszapfen (4; 6) der Formzylinder (1; 2) zwei kreisrunde oder am Umfang mindestens zwei voneinander beabstandete Kreisabschnitte aufweisende, in Längsachsenrichtung der Formzylinder (1; 2) gesehen, hintereinander angeordnete Stützscheiben (33, 49; 52, 34) gelagert sind, daß auf jedem Achszapfen (17; 18) der Farbauftragswalzen (14; 16) eine Stützscheibe (48; 51) angeordnet ist, daß auf jedem Achszapfen (22) des Gegendruckzylinders (24) zwei, in Längsachsenrichtung des Gegendruckzylinders (24) gesehen, hintereinander angeordnete Stützscheiben (38; 37) angeordnet sind, daß eine Hüllkurve der auf den Achszapfen (17; 18; 22) der Farbauftragswalzen (14; 16) sowie des Gegendruckzylinders (24) angeordneten Stützscheiben (48; 51; 38; 37) eine Exzentrizität (27, 28; 50, 55) aufweist, daß auf unmittelbar benachbarten unterschiedlichen Achszapfen (4; 6; 17; 18; 22) angeordnete Stützscheiben (33, 49; 52, 34; 48, 51; 38, 37) über ihre Kontaktflächen am Umfang jeweils paarweise (38, 34; 52, 51 oder 37, 33; 49, 48) zusammenwirken, daß die die Exzentrizität (27, 28; 50, 55) aufweisenden Stützscheiben (48; 51; 38; 37) definiert verdrehbar ausgebildet sind.

2. Druckwerk nach Anspruch 1, dadurch gekennzeichnet, daß die an die Formzylinder (1; 2) anstellbaren Farbauftragswalzen (14; 16) als höhenverstellbare (B) Rasterwalzen (14; 16) ausgebildet sind, an welche jeweils eine Kammerrakel (29; 31) anstellbar ist.

3. Druckwerk nach den Ansprüchen 1 und 2, dadurch gekennzeichnet, daß der an die Formzylinder (1; 2) anstellbare Gegendruckzylinder (24) schwenkbar gelagert ist.

4. Druckwerk nach den Ansprüchen 1 bis 3, dadurch gekennzeichnet, daß die Formzylinder (1; 2) mit flexiblen Druckplatten (3) versehen sind.

5. Druckwerk nach den Ansprüchen 1 bis 4, dadurch gekennzeichnet, daß jede Stützscheibe (33, 34, 49, 52) der Formzylinder (1; 2) ein Kugellager ist, dessen Innenring (35) mit dem Achszapfen (4; 6) des gestellfest gelagerten Zylinders (1; 2) verbunden ist, dessen kreisrunder Außenring (40) als stillstehender Laufring ausgebildet ist.

6. Druckwerk nach den Ansprüchen 1 bis 6, dadurch gekennzeichnet, daß jede Stützscheibe (48, 51; 37, 38) der Farbauftragswalzen und des Gegendruckzylinders (14; 16; 24) ein Kugellager (48, 51; 37, 38) ist, dessen Innenring (35) mit dem Achszapfen (17, 18; 22) des anstellbaren Zylinders (14, 16; 24) verbunden ist, dessen eine Exzentrizität (27, 28; 50, 55) aufweisende Stützscheibe als stillstehender Laufring ausgebildet ist.

7. Druckwerk nach den Ansprüchen 1 und 6, dadurch gekennzeichnet, daß die eine Exzentrizität (27, 28; 50, 55) aufweisenden Stützscheiben (48, 51; 37, 38) an ihrer äußeren Kontaktfläche (40) eine Verzahnung (41, 42; 56, 57) aufweisen, die formschlüssig mit einem Antrieb (43, 46; 44, 47; 58, 61; 59, 62) in Verbindung steht.

8. Druckwerk nach Anspruch 1, dadurch gekennzeichnet, daß jeweils eine der beiden Stützscheiben (38 oder 37) des Gegendruckzylinders (24) alternativ mit je einer zweiten auf einem Achszapfen (4 oder 6) eines Formzylinders (1 oder 2) befindlichen Stützscheibe (34 oder 33) in Berührung bringbar angeordnet ist.

## Claims

1. Printing unit for a rotary printing machine for carrying out a flying printing-plate change, having a first and a second forme cylinder (1; 2), in each case a forme inking roller (14; 16) acting on the forme cylinders (1; 2), and an impression cylinder (24) capable of being selectively set against one of the two forme cylinders (1; 2), characterized in that on all the journals (4, 6; 17, 18; 22) of all the cylinders (1, 2; 14, 16; 24) there is arranged at least one supporting disc (33, 34, 49, 52; 48, 51; 37, 38) each, in which the respective journal (4; 6; 17; 18; 22) is rotatably mounted, in that on each journal (4; 6) of the forme cylinders (1; 2) there are mounted two supporting discs (33, 49; 52, 34) which are circular, or have at least two spaced-apart circular segments at the periphery, and are arranged one behind the other when seen in the direction of the longitudinal axis of the forme cylinders (1; 2), in that on each journal (17; 18) of the forme inking rollers (14; 16) there is arranged a supporting disc (48; 51), in that on each journal (22) of the impression cylinder (24) there are arranged two supporting discs (38; 37) which are arranged one behind the other when seen in the direction of the longitudinal axis of the impression cylinder (24), in that an envelope curve of the supporting discs (48; 51; 38; 37) arranged on the journals (17; 18; 22) of the forme inking rollers (14; 16) and of the impression cylinder (24) has an eccentricity (27, 28; 50, 55), in that supporting discs (33, 49; 52, 34; 48, 51; 38, 37) arranged on directly adjacent different journals (4; 6; 17; 18; 22) cooperate in each case in pairs (38, 34; 52, 51 or 37, 33; 49, 48) at the periphery via their contact surfaces, in that the supporting discs (48; 51; 38; 37) having the eccentricity (27, 28; 50, 55) are constructed such that they can rotate in a defined manner.

2. Printing unit according to Claim 1, characterized in that the forme inking rollers (14; 16) capable of being set onto the forme cylinders (1; 2) are constructed as height-adjustable (B) engraved rollers (14; 16), onto which a chamber doctor (29; 31) can be set in each case.

3. Printing unit according to Claims 1 and 2, characterized in that the impression cylinder (24) capable of being set onto the forme cylinders (1; 2) is pivotably mounted.

4. Printing unit according to Claims 1 to 3, characterized in that the forme cylinders (1; 2) are provided with flexible printing plates (3).

5. Printing unit according to Claims 1 to 4, characterized in that each supporting disc (33, 34, 49, 52) of the forme cylinders (1; 2) is a ball bearing whose inner ring (35) is connected to the journal (4; 6) of the cylinder (1; 2) mounted fixed to the frame, whose circular outer ring (40) is constructed as a stationary race.

6. Printing unit according to Claims 1 to 6, characterized in that each supporting disc (48, 51; 37, 38) of the forme inking rollers and of the impression cylinder (14; 16; 24) is a ball bearing (48, 51; 37, 38) whose inner ring (35) is connected to the journal (17, 18; 22) of the cylinder (14, 16; 24) capable of being set on, whose supporting disc having an eccentricity (27, 28; 50, 55) is constructed as a stationary race.

7. Printing unit according to Claims 1 and 6, characterized in that the supporting discs (48, 51; 37, 38) having an eccentricity (27, 28; 50, 55) have at their outer contact face (40) toothing (41, 42; 56, 57) which is positively connected to a drive (43, 46; 44, 47; 58, 61; 59, 62).

8. Printing unit according to Claim 1, characterized in that each one of the two supporting discs (38 or 37) of the impression cylinder (24) is arranged such that it can be brought into contact selectively with each of a second supporting disc (34 or 33) situated on a journal (4 or 6) of a forme cylinder (1 or 2).

## Revendications

1. Groupe imprimant pour une presse rotative permettant de réaliser un changement de plaques d'impression à la volée, comprenant un premier et un second cylindre imprimant (1 ; 2), un rouleau applicateur d'encre (14 ; 16) agissant sur chacun des cylindres imprimants (1 ; 2), ainsi qu'un cylindre de contre-pression (24) pouvant être appliqué sélectivement contre un des deux cylindres imprimants (1 ; 2), caractérisé en ce que sur la totalité des tourillons (4, 6 ; 17, 18 ; 22) de tous les cylindres (1, 2 ; 14, 16 ; 24) est monté au moins un disque d'appui (33, 34, 49, 52 ; 48, 51 ; 37, 38) dans lequel le tourillon correspondant (4 ; 6 ; 17 ; 18 ; 22) est monté tournant, en ce que sur chaque tourillon (4 ; 6) du cylindre imprimant (1 ; 2) sont montés deux disques d'appui (33, 49 ; 52, 34) qui sont circulaires ou pourvus en périphérie d'au moins deux segments circulaires distants l'un de l'autre et qui sont disposés l'un derrière l'autre dans la direction de l'axe longitudinal du cylindre imprimant (1 ; 2), en ce que sur chaque tourillon (17 ; 18) des rouleaux applicateurs d'encre (14 ; 16) est monté un disque d'appui (48 ; 51), en ce que sur chaque tourillon (22) du cylindre de contre-pression (24) sont montés deux disques d'appui (38 ; 37) disposés l'un derrière l'autre dans la direction de l'axe longitudinal du cylindre de contre-pression (24), en ce que l'enveloppante des disques d'appui (48 ; 51 ; 38 ; 37) montés sur les tourillons (17 ; 18 ; 22) des rouleaux applicateurs d'encre (14 ; 16) et sur ceux du cylindre de contre-pression (24) présentent une excentricité (27, 28 ; 50, 55), en ce que des disques d'appui (33 ; 49 ; 52, 34 ; 48, 51 ; 38, 37) montés sur des tourillons différents immédiatement voisins (4 ; 6 ; 17 ; 18 ; 22) coopèrent par paires (38, 34 ; 52, 51 ou 37, 33 ; 49, 48) par leurs surfaces de contact situées en périphérie, et en ce que les disques d'appui (48 ; 51 ; 38 ; 37) présentant ladite excentricité (27, 28 ; 50, 55) sont conçus avec la possibilité d'effectuer une rotation définie.

2. Groupe imprimant selon la revendication 1, caractérisé en ce que les rouleaux applicateurs d'encre (14 ; 16) pouvant être appliqués contre les cylindres imprimants (1 ; 2) sont conçus sous la forme de rouleaux de réseau (14 ; 16) qui sont réglables en hauteur (B) et sur chacun desquels peut être appliquée une racle à chambre (29 ; 31).

3. Groupe imprimant selon les revendications 1 et 2, caractérisé en ce que le cylindre de contre-pression (24) pouvant être appliqué contre les cylindres imprimants (1 ; 2) est monté pivotant.

4. Groupe imprimant selon les revendications 1 à 3, caractérisé en ce que les cylindres imprimants (1 ; 2) sont garnis de plaques d'impression flexibles (3).

5. Groupe imprimant selon les revendications 1 à 4, caractérisé en ce que chaque disque d'appui (33, 34, 49, 52) des cylindres imprimants (1 ; 2) est un roulement à billes dont la bague intérieure (35) est reliée au tourillon (4 ; 6) du cylindre (1 ; 2) solidarisé au bâti et dont la bague extérieure circulaire (40) est conçue sous la forme d'une bague de roulement fixe.

6. Groupe imprimant selon les revendications 1 à 6, caractérisé en ce que chaque disque d'appui (48, 51 ; 37, 38) des rouleaux applicateurs d'encre ou du cylindre de contre-pression (14 ; 16 ; 24) est un roulement à billes (48, 51 ; 37, 38) dont la bague intérieure (35) est reliée au tourillon (17, 18 ; 22) du cylindre mobile (14, 16 ; 24) et dont le disque d'appui présentant l'excentricité (27, 28 ; 50, 55) est conçu sous la forme d'une bague de roulement fixe.

7. Groupe imprimant selon les revendications 1 et 6, caractérisé en ce que les disques d'appui (48, 51 ; 37, 38) présentant une excentricité (27, 28 ; 50, 55) comportent, sur leur surface de contact extérieure (40), une denture (41, 42 ; 56, 57) qui crée une liaison par complémentarité de formes avec un moyen d'entraînement (43, 46 ; 44, 47 ; 58, 61 ; 59, 62).

8. Groupe imprimant selon la revendication 1, caractérisé en ce que l'un des deux disques d'appui (38 ou 37) du cylindre de contre-pression (24) est prévu pour pouvoir être mis en contact alternativement avec un second disque d'appui (34 ou 33) monté sur un tourillon (4 ou 6) d'un cylindre imprimant (1 ou 2).
